# EUROPÄISCHE PATENTSCHRIFT

(11) **EP 1 031 951 B1**
(45) Veröffentlichungstag und Bekanntmachung des Hinweises auf die Patenterteilung: **11.04.2007**
(21) Anmeldenummer: 00102820.8
(22) Anmeldetag: 11.02.2000
(51) Int. Cl.: G07F 17/32, G07F 5/24

(54) **Verfahren zum Betreiben einer Gruppe aus mindestens zwei geldbetätigten Spielgeräten**
Method for operating a group of at least two money-actuated game machines
Procédé d'exploitation d'un groupe d'au moins deux machines de jeu déclenché par des pièces de monnaie

(30) Priorität: 23.02.1999 DE 19907623; 07.06.1999 DE 19925805
(43) Veröffentlichungstag der Anmeldung: 30.08.2000
(73) Patentinhaber: NSM-Löwen Entertainment GmbH, 55411 Bingen (DE)
(72) Erfinder: Christiansen, Uwe, 30880 Laatzen (DE); Pickhardt, Hans Joachim, 55411 Bingen (DE); Niederlein, Horst, 55411 Bingen (DE); Schwerdling, Dirk, 56228 Kastellaun (DE)
(74) Vertreter: Becker, Bernd

(56) Entgegenhaltungen:
- DE-A- 3 743 360
- DE-A- 3 802 124
- DE-A- 3 902 097
- US-A- 5 813 510

## Beschreibung

Die Erfindung bezieht sich auf ein Verfahren zum Betreiben einer Gruppe aus mindestens zwei geldbetätigten Spielgeräten mit münzwertindividuellen Stapelröhren und mit einer gemeinsamen Geldschein-Verarbeitungseinrichtung, die entweder in einem der Spielgeräte integriert oder räumlich getrennt zu den Spielgeräten angeordnet ist und bidirektional mit rechnergesteuerten Steuereinheiten der Spielgeräte in Verbindung steht, wobei die Bespielbarkeit eines der Spielgeräte tastengesteuert ausgewählt wird.

Geldbetätigte Spielgeräte sind in den verschiedensten Ausführungsformen bekannt. Diese umfassen in der Regel eine Symbol-Spieleinrichtung, die meistens drei Umlaufkörper besitzt, die als Walzen, Scheiben, Klappkarten-Karusselle oder dergleichen ausgebildet sein können. Auf der von außen durch Ablesefenster einsehbaren Oberfläche tragen die Umlaufkörper Symbole. Nach Eingabe von Münzgeld oder Geldscheinen als Spieleinsatz wird ein Spiel gestartet und die Umlaufkörper werden nacheinander stillgesetzt. Nachdem alle Umlaufkörper zum Stillstand gekommen sind, gibt die in den Ablesefenstern angezeigte Symbolkombination einen Gewinn oder Verlust an. In unterschiedlicher Höhe werden in der Regel Punkte- und/oder Sonderspielgewinne mit gegenüber dem Normalspiel erhöhter Gewinnchance in Aussicht gestellt oder Geldgewinne erzielt, die als Münzgeld ausgezahlt werden können.

Weiterhin weisen bekannte Spielgeräte häufig als Zusatzgewinn-Spieleinrichtung eine Risiko-Spieleinrichtung auf. Bei der Durchführung eines Risikospiels erfolgt in der Regel eine Entscheidung über Erhöhung oder Totalverlust des eingesetzten Gewinns.

Darüber hinaus ist es bei Spielgeräten bekannt, den erzielten Gewinn mittels einer als Zusatzgewinn-Spieleinrichtung ausgebildeten Ausspieleinrichtung zu erhöhen oder zu erniedrigen. Hierbei ist jedoch üblicherweise kein Totalverlust des eingesetzten Gewinns möglich.

Einen weiteren Spielanreiz mit zusätzlicher Gewinnmöglichkeit stellt eine Zusatzgewinn-Spieleinrichtung in Form einer Jackpot-Spieleinrichtung dar, in welcher in der Symbol-Spieleinrichtung oder Zusatzgewinn-Spieleinrichtung erzielte Geldwerte und/oder Sonderspiele bis zu einem Auslöseereignis kumuliert werden.

Aus der DE 36 41 806 Al ist eine Einrichtung zum Geldwechseln in einer Spielstätte bekannt, in der eine Mehrzahl von Unterhaltungsautomaten aufgestellt sind, die mit einer zentralen Steuereinheit verbunden sind, mit der die in den Steuereinheiten der Unterhaltungsautomaten vorhandenen Kreditaufzeichnungs- und Verwaltungseinheiten veränderbar sind. Hierbei sind in einer in einem gesonderten Gehäuse untergebrachten Steuereinrichtung die zentrale Steuereinheit sowie mindestens ein Geldscheinlesegerät mit zugehörigem Sammelbehälter zur Annahme, Prüfung und Geldwertermittlung angeordnet, wobei der ermittelte Geldwert von der zentralen Steuereinheit zu einem in der Steuereinrichtung vorbestimmbaren Unterhaltungsautomaten rechnergesteuert übermittelt wird, dessen Steuereinheit entsprechend dem übermittelten Geldwert aus münzwertindividuellen Stapelröhren Münzen freigibt. Die an einer zentralen Stelle in der Spielstätte aufgestellte Steuereinrichtung wird vom Aufsichtspersonal der Spielstätte bedient, d.h. ein zu wechselnder Geldschein wird von der Aufsicht in das Geldscheinlesegerät der Steuereinrichtung eingegeben und der Geldwert wird zu einem vorher bestimmten Unterhaltungsautomaten übermittelt. Aus den münzwertindividuellen Münzstapelröhren dieses Unterhaltungsautomaten wird dann von diesem selbsttätig das Wechselgeld ausgezahlt, von dem dann ein bestimmter Betrag zur Durchführung eines Spiels in die Münzprüfeinrichtung eingeworfen werden kann. Durch die Eingabe eines Geldscheines ist also unmittelbar keine Bespielbarkeit eines Unterhaltungsautomaten zu erreichen, sondern nur ein reiner Geldwechselvorgang.

Das Dokument DE 3902097 offenbart die Merkmale im Oberbegriff von Anspruch 1.

Ferner offenbart die DE 38 02 124 C2 einen Geldspielautomaten mit einer Münzprüfeinrichtung, der an eine in einem gesonderten Gehäuse untergebrachte Steuereinheit mit einer einen Sammelbehälter umfassenden Prüfeinrichtung für papierene Zahlungsmittel für mehrere Geldspielautomaten angeschlossen ist. Die Steuereinheit weist Tasten zur Auswahl eines Geldspielautomaten auf. Des weiteren ist das die Prüfeinrichtung aufnehmende Gehäuse neben dem Geldspielautomaten angeordnet. Über die Tasten wird die Bespielbarkeit des Geldspielautomaten und/oder eines oder mehrerer weiterer neben dem Gehäuse angeordneter Geldspielautomaten bestimmt. Eine Geldscheinausgabe zur Auszahlung von Geldgewinnen ist hierbei nicht vorgesehen.

Es ist Aufgabe der Erfindung, ein Verfahren zum Betreiben einer Gruppe aus mindestens zwei geldbetätigten Spielgeräten der eingangs genannten Art zu schaffen, das eine variable Auszahlung von Geldbeträgen in Münzen und/oder Geldscheinen ermöglicht.

Erfindungsgemäß wird die Aufgabe dadurch gelöst, daß bei Beendigung eines Spiels ein verbleibender Geldbetrag rechner- oder tastengesteuert wahlweise in Münzgeld am jeweiligen Spielgerät und/oder in Geldscheinen über einen Geldscheinausgeber der Geldschein-Verarbeitungseinrichtung ausgegeben wird.

Anspruch 1 offenbart die Erfindung. Die Ansprüche 1-12 offenbaren bevorzugte Ausführungsbeispiele der Erfindung.

Bei einem genügenden Vorrat an Geldscheinen und Münzen wird sonach der auszuzahlende Geldbetrag in einer entsprechenden Anzahl an Geldscheinen und Münzen oder nur in Münzen ausgegeben. Stehen nicht genügend Geldscheine zur Verfügung, so wird der Geldbetrag nur in Münzen an dem entsrpechenden Spielgerät ausgezahlt. Falls in einem entsprechenden Spielgerät nicht genügend Münzen zur Auszahlung bereitstehen, so wird dessen Spielbereitschaft gesperrt.

Bei einer vorteilhaften Ausgestaltung des erfindungsgemäßen Verfahrens wird die Eingabe von Geldscheinen über eine Geldscheineingabe der Geldschein-Verarbeitungseinrichtung vorgenommen und der entsprechende Geldbetrag tastengesteuert in das eine oder andere Spielgerät übertragen. Hat der Spieler also einen Geldschein bestimmter Wertigkeit in die Geldscheineingabe eingeschoben und eines der Spielgeräte zur Bespielung ausgewählt, betätigt er eine bestimmte Taste, wodurch der dem Geldschein entsprechende Geldwert in das ausgewählte Spielgerät überführt wird. Dadurch wird das Spielgerät in Spielbereitschaft gesetzt und das Spiel kann beginnen.

Will nun der Spieler das Spiel beenden, so kann er sich einen verbleibender Restgeldbetrag und/oder angesammelte Gewinnbeträge wahlweise in Form von Münzgeld am jeweiligen Spielgerät oder in Form von Geldscheinen aus dem Geldscheinausgeber der Geldschein-Verarbeitungseinrichtung ausgeben lassen. Dadurch muß der Spieler nicht mehr zwangsläufig große Mengen von Münzgeld übernehmen, was häufig als störend empfunden wird.

Nach einer weiteren Ausbildung der erfindungsgemäßen Lösung erfolgt die Übertragung des Geldbetrages des eingegebenen Geldscheines und/oder die Auswahl der Bespielbarkeit eines der Spielgeräte und/oder die Ausgabe eines verbleibenden Geldbetrages bei Beendigung des Spiels durch an der Geldschein-Verarbeitungseinrichtung angeordnete Tasten. Diese Tasten können jeweils einer Funktion bzw. einem Spielgerät zugeordnet oder als Multifunktionstasten ausgebildet sein. Auf jeden Fall hat der Spieler immer selbst Einfluß auf die vorgenannten Funktionen und bestimmt somit weitestgehend den Spielverlauf.

Bei einer alternativen Weiterbildung der Erfindung erfolgt die Übertragung des Geldbetrages des eingegebenen Geldscheines und/oder die Auswahl der Bespielbarkeit eines der Spielgeräte und/oder die Ausgabe eines verbleibenden Geldbetrages bei Beendigung des Spiels durch an diesem Spielgerät angeordnete Tasten. Dadurch wird der Spieler in die Lage versetzt, die jeweilige Funktion direkt an dem von ihm ausgewählten Spielgerät auszuführen bzw. auszulösen.

Um die Übersichtlichkeit über die meistens ohnehin relativ große Zahl von Tasten am Spielgerät zu erhalten, erfolgt zweckmäßigerweise die Übertragung des Geldbetrages des eingegebenen Geldscheines und/oder die Auswahl der Bespielbarkeit eines der Spielgeräte und/oder die Ausgabe eines verbleibenden Geldbetrages bei Beendigung des Spiels durch den Spieleinrichtungen des Spielgerätes zugeordnete, als Multifunktionstasten ausgebildete Tasten. Dies können beispielsweise die Nachstart- bzw. Stopptasten für die Umlaufkörper der Symbol-Spieleinrichtung oder die Risikotasten für die Risiko-Spieleinrichtung sein.

Bei einer weiteren Ausgestaltung der erfindungsgemäßen Lösung werden der in ein Spielgerät zu übertragende Geldbetrag und/oder das zur Bespielung ausgewählte Spielgerät und/oder der bei Spielende auszugebende Geldbetrag in einer Anzeigeeinrichtung an der Geldschein-Verarbeitungseinrichtung und/oder zumindest einem der Spielgeräte optisch angezeigt. Dadurch wird der Spieler immer über die jeweils ausgelöste Funktion und den dieser Funktion zugeordneten Geldwertbetrag informiert und kann sonach seine Spielstrategie und den Spielverlauf entsprechend darauf einstellen.

Des weiteren kann vorgesehen werden, daß nach Eingabe eines Geldscheins in die Geldschein-Verarbeitungseinrichtung tastengesteuert ein Wechselvorgang in Geldscheine niedriger Wertigkeit und/oder Münzgeld ausgelöst wird. Dadurch kann die Geldschein-Verarbeitungseinrichtung als reine Geldwechseleinrichtung benutzt werden.

Andererseits kann es erwünscht sein, daß die Geldschein-Verarbeitungseinrichtung zwar einerseits zum Geldwechseln genutzt aber andererseits nicht nur zum Zecke des Geldscheinwechselns verwendet wird. Um eine Zweckentfremdung als reine Geldwechseleinrichtung zu verhindern, erfolgt nach Eingabe eines Geldscheins in die Geldschein-Verarbeitungseinrichtung erst nach Ablauf einer bestimmten Zeit und/oder einer bestimmten Spieleanzahl eine Rückgabe von Geldscheinen niedrigerer Wertigkeit und Münzgeld.

Gibt der Spieler einen Geldschein in die Geldschein-Verarbeitungseinrichtung ein und wird die Echtheit des Geldscheins im Geldscheinprüfer festgestellt, so wird erst nach einem bestimmten Zeitablauf, beispielsweise von 15 Minuten, die Möglichkeit gegeben, den eingegebenen Geldschein in Geldscheine niedrigerer Wertigkeit bzw. Münzen umzutauschen. Der Spieler wird in der Regel nicht geneigt sein, allein mit der Absicht, einen Geldschein zu wechseln, die relativ lange Zeitdauer abzuwarten, bis der Geldwechsel möglich ist und erfolgen kann. Insofern wird ein schneller reiner Geldwechsel unterbunden.

Die Rückgabe von Geldscheinen niedrigerer Wertigkeit bzw. Münzen kann auch in Abhängigkeit von einer bestimmten Anzahl von zu absolvierenden Spielen erfolgen, indem der Spieler nach der Eingabe des Geldscheins in die Geldschein-Verarbeitungseinrichtung erst eine Anzahl von Spielen, beispielsweise 20 Spiele, absolvieren muß. Selbstverständlich wird bei diesen zu absolvierenden Spielen der jeweilige Spieleinsatz vom Wert des eingegebenen Geldscheins abgebucht. Erst nach Ablauf der bestimmten Spieleanzahl wird der verbliebene Restwert, gegebenenfalls unter Hinzufügung des innerhalb dieser bestimmten Spieleanzahl erzielten Gewinns, als Restgeld in Form von Geldscheinen und/oder Münzen ausgegeben.

Bei einer Weiterbildung der Erfindung wird nach einer ersten Variante bei getrennter Rückgabe von Münzgeld und Geldscheinen zuerst das Münzgeld ausgegeben und nachfolgend optisch und/oder akustisch angezeigt, daß die Geldscheine entweder am Spielgerät oder am Geldscheinausgeber der zentralen Geldschein-Verarbeitungseinrichtung ausgegeben werden. Alternativ dazu werden zuerst die Geldscheine ausgegeben und nachfolgend optisch und/oder akustisch angezeigt, daß das Münzgeld entweder am Spielgerät oder am Geldscheinausgeber der zentralen Geldschein-Verarbeitungseinrichtung ausgegeben wird.

Die Verfahrensweise der Ausgabe von Zahlungsmitteln kann unterschiedlich sein und ist vom Aufbau des jeweiligen Spielgerätes bzw. der Gruppe von Spielgerät abhängig. Demgemäß erfolgt die Ausgabe von Geldscheinen am bespielten Spielgerät mit einem Geldscheinausgeber automatisch nach oder vor der Ausgabe von Münzgeld. Andererseits erfolgt die Ausgabe von Geldscheinen am bespielten Spielgerät ohne Geldscheinausgeber an einem anderen Spielgerät, wobei die Ausgabe optisch und/oder akustisch an beiden Spielgeräten signalisiert wird.

Der der Erfindung zugrunde liegende Gedanke wird in der nachfolgenden Beschreibung anhand von zwei Ausführungsbeispielen, die in den Zeichnungen dargestellt sind, näher erläutert. Es zeigen:
- Fig. 1: eine Vorderansicht einer nach dem erfindungsgemäßen Verfahren betriebenen Gruppen aus mehreren geldbetätigten Spielgeräten und
- Fig. 2: eine Vorderansicht einer Gruppe aus mehreren geldbetätigten Spielgeräten in einer alternativen Ausführungsform.

Eine Gruppe 1 besteht gemäß den Fig. 1 und 2 aus drei Spielgeräten 2, 3 und 4, die jeweils unterschiedlich ausgestaltet sind. Das Spielgerät 2 umfaßt eine Symbol-Spieleinrichtung 5 mit scheibenförmigen Umlaufkörpern 6, die Symbole 7 aufweisen. In Ablesefenstern 8 wird eine Symbolkombination angezeigt. Mittels Nachstart- bzw. Stopptasten 9 kann jeweils der dieser zugeordnete Umlaufkörper 6 nachgestartet oder vorzeitig angehalten werden, Ein Spiel kann durch Einwurf von Münzgeld in einen Münzeinwurf 10 einer Münzen-Verarbeitungseinrichtung 1 ausgelöst werden. Über eine münzwertindividuellen Stapelröhren zugeordnete Münzausgabe 11 werden erzielte Geldgewinne und Restgeld in Form von Münzen ausgegeben.

Bei dem Spielgerät 3 besteht die Symbol-Spieleinrichtung 5 aus drei nebeneinander angeordneten walzenförmigen Umlaufkörpern 6. Das Spielgerät 4 umfaßt wiederum eine Symbol-Spieleinrichtung 5 mit scheibenförmigen Umlaufkörpern 6 und besitzt weiterhin zwei Risiko-Spieleinrichtungen 12 und 13, in denen eine in der Symbol-Spieleinrichtung 5 erzielter Gewinn unter Gefahr des Verlustes riskiert werden kann. Die Spielablauf-Steuerung eines jeden Spielgerätes 2, 3, und 4 erfolgt jeweils durch eine Steuereinheit 14 im entsprechenden Spielgerät 2, 3, und 4.

Bei der Gruppe 1 von Spielgeräten nach Fig. 1 ist in das Spielgerät 2 eine zentrale Geldschein-Verarbeitungseinrichtung 15, die Geldscheine unterschiedlicher Wertigkeit annehmen kann, integriert. Diese besteht aus einer Geldscheineingabe 16, einem darunter befindlichen Geldscheinprüfer 17 und nachgeordnetem Geldscheinausgeber 18 mit einem Geldscheinausgabefach 19. Die zentrale Geldschein-Verarbeitungseinrichtung 15 ist mit der Steuereinheit 14 des Spielgerätes 2 und diese wiederum mit der Steuereinheit 14 des Spielgerätes 3 bidirektional verbunden. Optional kann das in strichlierten Linien dargestellte Spielgerät 4 - oder auch weitere nicht gezeigte Spielgeräte - bidirektional mit der Steuereinheit 14 des Spielgerätes 3 verbunden sein.

Gibt der Spieler einen Geldschein in die Geldscheineingabe 16 der zentralen Geldschein-Verarbeitungseinrichtung 15 ein, wird der Geldschein durch den Geldscheinprüfer 17 auf Echtheit überprüft. Wird der Geldschein als echt erkannt, kann der Spieler durch Betätigung einer der den Umlaufkörpern 6 der Symbol-Spieleinrichtung 5 des Spielgerätes 2 zugeordneten, als multifunktionstasten ausgebildeten Nachstart- bzw. Stopptasten 9 bestimmen, ob er das Spielgerät 2, 3 oder 4 bespielen will. Dabei wird in einer Anzeigeeinrichtung 20 der dem eingeworfenen Geldschein entsprechende Geldbetrag angezeigt, der in das vom Spieler ausgewählte Spielgerät 2, 3 oder 4 übertragen wird. In einer weiteren Anzeigeeinrichtung 21 wird der jeweilige Restgeldbetrag bzw. Gewinngeldbetrag während des Spielverlaufes und bei Spielende angezeigt. Will der Spieler das Spiel beenden, betätigt er eine bestimmte Multifunktionstaste 9 am ausgewählten Spielgerät 2, 3 oder 4 wobei er durch Auswahl der bestimmten Multifunktionstaste 9 wählen kann, ob der in der Anzeigeeinrichtung 21 des jeweiligen Spielgerätes 2, 3 oder 4 angezeigte auszuzahlende Geldbetrag in Form von Münzgeld in die Münzausgabe 11 und/oder in Form von Geldscheinen vom Geldscheinausgeber 17 über das Geldscheinausgabefach 18 ausgegeben werden soll.

Die Ausführungsform der Gruppe 1 von Spielgeräten 2, 3, 4 nach Fig. 2 unterscheidet sich von der nach Fig. 1 dadurch, daß die zentrale Geldschein-Verarbeitungseinrichtung 15 neben einem der Spielgeräte 2 oder 3 angeordnet ist. Hierbei sind die Geldschein-Verarbeitungseinrichtung 15 und die Steuereinheiten 14 der Spielgeräte 2 und 3 - gegebenenfalls auch das Spielgerät 4 und weitere nicht dargestellte Spielgeräte - bidirektional miteinander verbunden. Die Anzeigeeinrichtung 20 für den in eine Spielgerät 2, 3 oder 4 zu übertragenden Geldbetrag und die Anzeigeeinrichtung 21 für einen auszuzahlenden Geldbetrag sind nur an der zentralen Geldschein-Verarbeitungseinrichtung 15 angeordnet. Weiterhin weist die Geldschein-Verarbeitungseinrichtung 15 Funktionstasten 22 zur Übertragung des Geldbetrages des eingegebenen Geldscheines, die Auswahl der Bespielbarkeit eines der Spielgeräte 2, 3, 4 bzw. die Ausgabe eines verbleibenden Geldbetrages bei Beendigung des Spiels auf.

Soll die Gruppe von Spielgeräten 2, 3, 4 als Geldwechsler genutzt werden, so prüft die zentrale Geldschein-Verarbeitungseinrichtung 15 bei Eingabe und Annahme des auf Echtheit geprüften Geldscheins, ob der Spieler einen reinen Wechselvorgang vornehmen will, indem festgestellt wird, ob der Spieler einen gewissen Zeitablauf abwartet oder eine bestimmte vorgegebene Spieleanzahl absolviert. Tut er das nicht, wird die Rückgabe von Geldscheinen niedrigerer Wertigkeit oder Münzgeld gesperrt und der Kunde erhält seinen eingegebenen Geldschein zurück.

Wartet er hingegen die vorbestimmte Zeitdauer ab oder absolvierte er eine bestimmte Anzahl von Spielen an einem der Spielgeräte 2, 3 oder 4, wird die Rückgabe von Geldscheinen niedrigerer Wertigkeit und Münzgeld freigegeben und es erfolgt eine entsprechende Auszahlung entweder in Form von Münzgeld in der Münzausgabe 11 oder in Form von Geldscheinen vom Geldscheinausgeber 18 über das Geldscheinausgabefach 19.

Je nach Ausbildung der einzelnen Spielgeräte 2, 3, 4, bzw. der Zusammenstellung der Gruppe von Spielgeräten kann eine getrennte Rückgabe von Münzgeld und Geldscheinen vorgesehen werden. Dementsprechend wird z.B. zuerst das Münzgeld ausgegeben. Nachfolgend erfolgt ein optischer und/oder akustischer Hinweis in einer Anzeigeeinrichtung 23, daß die Geldscheine entweder am Spielgerät 2, 3, 4 oder am Geldscheinausgeber 18 der zentralen Geldschein-Verarbeitungseinrichtung 15 ausgegeben werden. Die Anzeigeeinrichtung 23 besteht beispielsweise aus einer Vielzahl von Leuchtelementen, die an der zentralen Geldschein-Verarbeitungseinrichtung 15 angeordnet sind, wobei jeweils ein Leuchtelement einem bestimmten Spielgerät 2, 3, 4 zugeordnet ist. Dadurch kann der Spieler leicht erkennen, an welchem Gerät die Auszahlung vorgenommen wird. Analog gestaltet sich der Auszahlungsvorgang, wenn zuerst die Geldscheine ausgegeben werden und nachfolgend optisch und/oder akustisch angezeigt wird, daß das Münzgeld entweder am Spielgerät 2, 3, 4 oder am Geldscheinausgeber 18 der zentralen Geldschein-Verarbeitungseinrichtung 15 ausgegeben wird.

Gleichfalls in Abhängigkeit von der Gestaltung der Gruppe von Spielgeräten 2, 3, 4 kann die Ausgabe von Münzgeld und Geldscheinen unterschiedlich vorgenommen werden. Weist das bespielte Spielgerät 2, 3 bzw. 4 einen Geldscheinausgeber 18 auf, erfolgt sonach die Ausgabe von Geldscheinen am bespielten Spielgerät 2, 3 bzw. 4 automatisch nach oder vor der Ausgabe von Münzgeld. Fehlt jedoch ein Geldscheinausgeber 18 am bespielten Spielgerät 2, 3 bzw. 4, erfolgt die Ausgabe von Geldscheinen an einem anderen Spielgerät 2, 3 bzw. 4, wobei die Ausgabe optisch und/oder akustisch an beiden Spielgeräten 2, 3, 4 signalisiert wird.

### Liste der Bezugszeichen

- 1: Gruppe
- 2: Spielgerät
- 3: Spielgerät
- 4: Spielgerät
- 5: Symbol-Spieleinrichtung
- 6: Umlaufkörper
- 7: Symbole
- 8: Ablesefenster
- 9: Nachstart/Stopptaste
- 10: Münzeinwurf
- 11: Münzausgabe
- 12: Risiko-Spieleinrichtung
- 13: Risiko-Spieleinrichtung
- 14: Steuereinheit
- 15: Geldschein-Verarbeitungseinrichtung
- 16: Geldscheineingabe
- 17: Geldscheinprüfer
- 18: Geldscheinausgeber
- 19: Geldscheinausgabefach
- 20: Anzeigeeinrichtung
- 21: Anzeigeeinrichtung
- 22: Funktionstasten
- 23: Anzeigeeinrichtung

## Patentansprüche

1. Verfahren zum Betreiben einer Gruppe aus mindestens zwei geldbetätigten Spielgeräten (2, 3, 4) mit münzwertindividuellen Stapelröhren und mit einer gemeinsamen Geldschein-Verarbeitungseinrichtung (15), die entweder in einem der Spielgeräte (2, 3, 4) integriert oder räumlich getrennt zu den Spielgeräten (2, 3, 4) angeordnet ist und bidirektional mit rechnergesteuerten Steuereinheiten (14) der Spielgeräte (2, 3, 4) in Verbindung steht, wobei die Bespielbarkeit eines der Spielgeräte (2, 3, 4) tastengesteuert ausgewählt wird, **dadurch gekennzeichnet, daß** bei Beendigung eines Spiels ein verbleibender Geldbetrag rechner- oder tastengesteuert wahlweise in Münzgeld am jeweiligen Spielgerät (2, 3, 4) und/oder in Geldscheinen über einen Geldscheinausgeber (18) der Geldschein-Verarbeitungs-einrichtung (15) ausgegeben wird.

2. Verfahren nach Anspruch 1, **dadurch gekennzeichnet, daß** die Eingabe von Geldscheinen über eine Geldscheineingabe (16) der Geldschein-Verarbeitungseinrichtung (15) vorgenommen und der entsprechende Geldbetrag tastengesteuert in das eine oder andere Spielgerät (2, 3, 4) übertragen wird.

3. Verfahren nach Anspruch 1 oder 2, **dadurch gekennzeichnet, daß** die Übertragung des Geldbetrages des eingegebenen Geldscheines und/oder die Auswahl der Bespielbarkeit eines der Spielgeräte (2, 3, 4) und/oder die Ausgabe eines verbleibenden Geldbetrages bei Beendigung des Spiels durch an der Geldschein-Verarbeitungseinrichtung (15) angeordnete Tasten (22) erfolgt.

4. Verfahren nach Anspruch 1 oder 2, **dadurch gekennzeichnet; daß** die Übertragung des Geldbetrages des eingegebenen Geldscheines und/oder die Auswahl der Bespielbarkeit eines der Spielgeräte (2, 3, 4) und/oder die Ausgabe eines verbleibenden Geldbetrages bei Beendigung des Spiels durch an diesem Spielgerät (2, 3, 4) angeordnete Tasten erfolgt.

5. Verfahren nach Anspruch 4, **dadurch gekennzeichnet, daß** die Übertragung des Geldbetrages des eingegebenen Geldscheines und/oder die Auswahl der Bespielbarkeit eines der Spielgeräte (2, 3, 4) und/oder die Ausgabe eines verbleibenden Geldbetrages bei Beendigung des Spiels durch den Spieleinrichtungen (5, 12, 13) des Spielgerätes (2, 3, 4) zugeordnete, als Multifuntkionstagen ausgebildete Tasten (9).

6. Verfahren nach einem der Ansprüche 1 bis 5, **dadurch gekennzeichnet, daß** der in ein Spielgerät (2, 3, 4) zu übertragende Geldbetrag und/oder das zur Bespielung ausgewählte Spielgerät (2, 3, 4) und/oder der bei Spielende auszugebende Geldbetrag in einer Anzeigeeinrichtung (20, 21) an der Geldschein-Verarbeitungseinrichtung (15) und/oder zumindest einem der Spielgeräte (2, 3, 4) optisch angezeigt werden.

7. Verfahren nach einem der Ansprüche 1 bis 6, **dadurch gekennzeichnet, daß** nach Eingabe eines Geldscheins in die Geldschein-Verarbeitungseinrichtung (15) tastengesteuert ein Wechselvorgang in Geldscheine niedrigerer Wertigkeit und/oder Münzgeld ausgelöst wird.

8. Verfahren nach Anspruch 7, **dadurch gekennzeichnet, daß** nach Eingabe eines Geldscheins in die Geldschein-Verarbeitungseinrichtung (15) erst nach Ablauf einer bestimmten Zeit und/oder einer bestimmten Spieleanzahl eine Rückgabe von Geldscheinen niedrigerer Wertigkeit und Münzgeld erfolgt.

9. Verfahren nach einem der Ansprüche 1 bis 8, **dadurch gekennzeichnet, daß** bei getrennter Rückgabe von Münzgeld und Geldscheinen zuerst das Münzgeld ausgegeben und nachfolgend optisch und/oder akustisch angezeigt wird, daß die Geldscheine entweder am Spielgerät (2, 3, 4) oder am Geldscheinausgeber (18) der zentralen Geldschein-Verarbeitungseinrichtung (15) ausgegeben werden.

10. Verfahren nach einem der Ansprüche 1 bis 8, **dadurch gekennzeichnet, daß** bei getrennter Rückgabe von Münzgeld und Geldscheinen zuerst die Geldscheine ausgegeben und nachfolgend optisch und/oder akustisch angezeigt wird, daß das Münzgeld entweder am Spielgerät (2, 3, 4) oder am Geldscheinausgeber (18) der zentralen Geldschein-Verarbeitungseinrichtung (15) ausgegeben wird.

11. Verfahren nach einem der Ansprüche 1 bis 10, **dadurch gekennzeichnet, daß** die Ausgabe von Geldscheinen am bespielten Spielgerät (2, 3, 4) mit einem Geldscheinausgeber (18) automatisch nach oder vor der Ausgabe von Münzgeld erfolgt.

12. Verfahren nach einem der Ansprüche 1 bis 10, **dadurch gekennzeichnet, daß** die Ausgabe von Geldscheinen am bespielten Spielgerät (2, 3, 4) ohne Geldscheinausgeber (18) an einem anderen Spielgerät (2, 3, 4) erfolgt, wobei die Ausgabe optisch und/oder akustisch an beiden Spielgeräten (2, 3, 4) signalisiert wird.

## Claims

1. Method for operating a group produced from at least two money-actuated gaming machines (2, 3, 4) with individual value coin stack tubes and a common banknote processing device (15), which is incorporated either in one of the gaming machines (2, 3, 4) or is disposed spatially separate from the gaming machines (2, 3, 4) and communicates in a bidirectional manner with computer-controlled control units (14) of the gaming machines (2, 3, 4), wherein the playability of one of the gaming machines (2, 3, 4) is selected in a key-controlled manner, **characterised in that** at the end of a game, a remaining amount of money is output in a computer-controlled or key-controlled manner selectively in coinage at the respective gaming machine (2, 3 4) and/or in banknotes by means of a banknote dispenser (18) of the banknote processing device (15).

2. Method according to claim 1, **characterised in that** the input of banknotes is effected via a banknote input (16) of the banknote processing device (15) and the corresponding amount of money is transferred in a key-controlled manner into the one or other gaming machine (2, 3, 4).

3. Method according to claim 1 or 2, **characterised in that** the transfer of the amount of money of the input banknote and/or the selection of the playability of one of the gaming machines (2, 3, 4) and/or the output of a remaining amount of money at the end of the game is effected by means of keys (22) that are disposed on the banknote processing device (15).

4. Method according to claim 1 or 2, **characterised in that** the transfer of the amount of money of the input banknote and/or the selection of the playability of one of the gaming machines (2, 3 4) and/or the output of a remaining amount of money at the end of the game is effected by means of keys (22) that are disposed on the said gaming machine (2, 3,4).

5. Method according to claim 4, **characterised in that** the transfer of the amount of money of the input banknote and/or the selection of the playability of one of the gaming machines (2, 3, 4) and/or the output of a remaining amount of money at the end of the game is effected by means of keys (9) that are associated with the gaming devices (5, 12, 13) of the gaming machines (2, 3, 4) and are configured as multifunction surfaces.

6. Method according to one of claims 1 to 5, **characterised in that** the amount of money to be transferred into the one gaming machine (2, 3, 4) and/or the gaming machine (2, 3, 4) selected for playing and/or the amount of money to be output at the end of the game are displayed in a visual manner in a display device (20, 21) on the banknote processing device (15) and/or on at least one of the gaming machines (2, 3, 4).

7. Method according to one of claims 1 to 6, **characterised in that** once a banknote has been input into the banknote processing device (15), an exchange into banknotes of a lower denomination and/or coinage is initiated in a key-controlled manner.

8. Method according to claim 7, **characterised in that** once a banknote has been input into the banknote processing device (15), a return of banknotes of a lower denomination and coinage is effected only after a certain time period has expired and/or a certain number of games have been run.

9. Method according to one of claims 1 to 8, **characterised in that** where the return of coinage and banknotes is effected in a separate manner, the coinage is the first to be output and there is subsequent indication in a visual manner and/or an acoustic manner that the banknotes will be dispensed either at the gaming machine (2, 3 4) or at the banknote dispenser (18) of the central banknote processing device (15).

10. Method according to one of claims 1 to 8, **characterised** where the return of coinage and banknotes is effected in a separate manner, the banknotes are the first to be output and there is subsequent indication in a visual manner and/or an acoustic manner that the coinage will be output either at the gaming machine (2, 3, 4) or at the banknote dispenser (18) of the central banknote processing device (15).

11. Method according to one of claims 1 to 10, **characterised in that** where the gaming machine played (2, 3, 4) includes a banknote dispenser (18), the output of banknotes is effected in an automatic manner after or before the coinage is dispensed.

12. Method according to one of claims 1 to 10, **characterised in that** where the gaming machine played (2, 3, 4) does not include a banknote dispenser (18), the output of banknotes is effected at another gaming machine (2,3, 4), wherein the output is signalled in a visual and/or acoustic manner at the two gaming devices (2, 3, 4).

## Revendications

1. Procédé pour le fonctionnement d'un groupe d'au moins deux automates de jeu actionnés par du numéraire (2, 3, 4) avec des tubes d'empilage individuels par valeur faciale et avec un dispositif commun de traitement de billets de banque (15) qui est soit intégré à un des automates de jeu (2, 3, 4), soit disposé de manière spatialement séparée des automates de jeu (2, 3, 4) et est en liaison bidirectionnelle avec des modules de commande commandés par ordinateur (14) des automates de jeu (2, 3, 4), la possibilité de jouer avec un des automates de jeu (2, 3, 4) étant sélectionnée au moyen de touches de commande, **caractérisé en ce que**, au terme d'un jeu, un montant restant est remis, de manière commandée par ordinateur ou par touches, au choix en monnaie sur l'automate de jeu concerné (2, 3, 4) et/ou en billets de banque par l'intermédiaire d'un moyen de remise de billets de banque (18) du dispositif de traitement de billets de banque (15).

2. Procédé selon la revendication 1, **caractérisé en ce que** l'introduction de billets de banque s'effectue par l'intermédiaire d'un moyen d'introduction de billets de banque (16) du dispositif de traitement de billets de banque (15), et le montant correspondant est transféré à l'un ou l'autre automate de jeu (2, 3, 4) au moyen de touches de commande.

3. Procédé selon la revendication 1 ou 2, **caractérisé en ce que** le transfert du montant du billet de banque introduit et/ou le choix de la possibilité de jouer avec un des automates de jeu (2, 3, 4) et/ou la remise d'un montant restant au terme du jeu s'effectuent à l'aide de touches (22) disposées sur le dispositif de traitement de billets de banque (15).

4. Procédé selon la revendication 1 ou 2, **caractérisé en ce que** le transfert du montant d'un billet de banque introduit et/ou le choix de la possibilité de jouer avec un des automates de jeu (2, 3, 4) et/ou la remise d'un montant restant au terme du jeu s'effectuent à l'aide de touches disposées sur l'automate de jeu (2, 3, 4).

5. Procédé selon la revendication 4, **caractérisé en ce que** le transfert du montant d'un billet de banque introduit et/ou le choix de la possibilité de jouer avec un des automates de jeu et/ou la remise d'un montant restant au terme du jeu s'effectuent à l'aide de touches (9) associées aux dispositifs de jeu (5, 12, 13) de l'automate de jeu (2, 3, 4), conformées en touches multifonction.

6. Procédé selon une des revendications 1 à 5, **caractérisé en ce que** le montant à transférer à un automate de jeu (2, 3, 4) et/ou l'automate de jeu (2, 3, 4) choisi pour jouer et/ou le montant à remettre au terme du jeu sont affichés optiquement par un dispositif d'affichage (20, 21) sur le dispositif de traitement de billets de banque (15) et/ou au moins sur un des automates de jeu (2, 3, 4).

7. Procédé selon une des revendications 1 à 6, **caractérisé en ce que**, après introduction d'un billet de banque dans le dispositif de traitement de billets de banque (15), une opération de change en billets de banque de valeur inférieure et/ou en monnaie est déclenchée au moyen de touches de commande.

8. Procédé selon la revendication 7, **caractérisé en ce que**, après introduction d'un billet de banque dans le dispositif de traitement de billets de banque (15), une restitution de billets de banque de valeur inférieure et de monnaie ne s'effectue qu'après écoulement d'une durée déterminée et/ou qu'après un nombre de jeux déterminé.

9. Procédé selon une des revendications 1 à 8, **caractérisé en ce que**, en cas de restitution séparée de monnaie et de billets de banque, la monnaie est remise en premier et il est indiqué ensuite par voie optique et/ou acoustique que les billets de banque seront remis soit sur l'automate de jeu (2, 3, 4), soit sur le moyen de remise de billets de banque (18) du dispositif central de traitement de billets de banque (15).

10. Procédé selon une des revendications 1 à 8, **caractérisé en ce que**, en cas de restitution séparée de monnaie et de billets de banque, les billets de banque sont remis en premier et il est indiqué ensuite par voie optique et/ou acoustique que la monnaie sera remise soit sur l'automate de jeu (2, 3, 4), soit sur le moyen de remise de billets de banque (18) du dispositif central de traitement de billets de banque (15).

11. Procédé selon une des revendications 1 à 10, **caractérisé en ce que**, sur l'automate de jeu joué (2, 3, 4) pourvu d'un moyen de remise de billets de banque (18), la remise de billets s'effectue automatiquement après ou avant la remise de monnaie.

12. Procédé selon une des revendications 1 à 10, **caractérisé en ce que**, sur l'automate de jeu joué (2, 3, 4) dépourvu de moyen de remise de billets de banque (18), la remise de billets s'effectue sur un autre automate de jeu (2, 3, 4), la remise étant signalée optiquement et/ou acoustiquement sur les deux automates de jeu (2, 3, 4).
